# EUROPÄISCHE PATENTSCHRIFT

(11) **EP 4 368 557 B1**
(45) Veröffentlichungstag und Bekanntmachung des Hinweises auf die Patenterteilung: **27.05.2026**
(21) Anmeldenummer: 23208565.4
(22) Anmeldetag: 08.11.2023
(51) Int. Cl.: B66C 1/40

(54) **VERBINDUNGSELEMENT MIT INTEGRIERTER WIEGEEINHEIT FÜR EINE LASTHAKENAUFHÄNGUNG**
CONNECTING ELEMENT WITH INTEGRATED WEIGHING UNIT FOR A LOAD HOOK SUSPENSION
ÉLÉMENT DE LIAISON AVEC UNITÉ DE PESAGE INTÉGRÉE POUR UNE SUSPENSION DE CROCHET DE CHARGE

(30) Priorität: 08.11.2022 DE 102022129503
(43) Veröffentlichungstag der Anmeldung: 15.05.2024
(73) Patentinhaber: KoRo RIW GmbH, 58300 Wetter (DE)
(72) Erfinder: Gressner, Rolf, 58285 Gevelsberg (DE)
(74) Vertreter: Michalski Hüttermann & Partner Patentanwälte mbB

(56) Entgegenhaltungen:
- CN-U- 202 382 832
- US-A- 1 214 745
- US-A- 3 827 514
- US-A1- 2015 323 377

## Beschreibung

Die Erfindung betrifft ein Verbindungselement für eine Lasthakenaufhängung zum Verbinden eines Lasthakens mit einer Lastaufnahmeeinrichtung für Hebezeuge, aufweisend eine Aussparung zum Einführen und Befestigen des Lasthakens.

Herkömmliche Lastensysteme eines Hebezeuges, insbesondere einer Krananlage, bestehen aus einer Lastaufnahmeeinrichtung, der sogenannten Unterflasche, einer Lasthakenaufhängung und einem Lasthaken. Der Lasthaken wird mit der Unterflasche über die Lasthakenaufhängung verbunden. Die Lasthakenaufhängung umfasst ein Verbindungselement, eine Lasthakenmutter sowie ein Lager zwischen Verbindungselement und Lasthakenmutter. Der Lasthaken wird in das Verbindungselement eingeführt und mit der Lasthakenmutter gesichert. Dabei können je nach Bedarf unterschiedliche Hakengrößen mittels passender Verbindungselemente mit derselben Unterflasche verbunden und beliebig ausgetauscht werden.

Bei dem Betreiben von Hebezeugen, insbesondere beim Betreiben von Krananlagen, ist es regelmäßig erforderlich, die an einem Lasthaken hängende Last zu wiegen. Dazu sind im Stand der Technik unterschiedliche Möglichkeiten bekannt.

Zum einen werden die Unterflaschen, mit denen der Lasthaken verbunden wird, als Sonderlastgeräte mit integrierter Wiegetechnik angeboten. Das führt dazu, dass zum Wiegen einer an dem Lasthaken hängende Last die komplette Unterflasche während des Betriebs ausgetauscht werden muss. Dieser Austausch bzw. Einbau in bestehende Systeme, insbesondere während des Betriebs, ist mit einem erheblichen zeitlichen Aufwand und körperlicher Anstrengung verbunden.

Zum anderen werden separat einzuhängende Wiegesysteme angeboten, die zwischen Lasthaken und Last eingehängt werden. Dies führt jedoch dazu, dass sich die Hubhöhe sowie die Hakenposition, an der die Last eingehängt wird, erheblich verändern.

Die CN 202 382 832 U beschreibt eine hängende Wiegevorrichtung, die einen Schwerkraftsensor, eine Betriebssteuerschaltung und eine Anzeigevorrichtung umfasst, wobei die hängende Wiegevorrichtung auch einen Haken zum Aufhängen von Gütern und ein Verbindungsstück zum Verbinden des Hakens mit einer Hebevorrichtung umfasst.

Die US 1 214 745 A beschreibt in Kombination mit einem Hebezeug mit einem Rahmen und einem lasttragenden Element, Mittel zum Wiegen der von dem Element getragenen Last, umfassend ein elektrisches Messgerät, eine mit dem Gerät verbundene Steuervorrichtung, eine mit der Steuervorrichtung verbundene druckbetätigte Vorrichtung, einen Zylinder und einen Kolben zu letzterem, mit dem das lasttragende Element verbunden ist, und Mittel zum Übertragen von Druck von dem Zylinder zu der druckbetätigten Vorrichtung. US 1 214 745 A bildet den Oberbegriff des Anspruchs 1.

Die US 2015/323 377 A1 beschreibt ein Erkennungsmittel, das das Gewicht der manipulierten Last erfasst und in einen lastempfindlichen Führungsstift integriert ist, der Teil des Achslagers ist und ein Signal ausgeben kann, das proportional zur durch die Last verursachten Wirkung ist, eine Stromquelle zur Bereitstellung von Antriebsenergie für den lastempfindlichen Führungsstift, ein Sensorkabel zur Übertragung einer Antriebsspannung von der Stromquelle zum lastempfindlichen Führungsstift, ein Berechnungsmittel, das in Signalübertragungsverbindung mit dem lastempfindlichen Führungsstift steht, um das Gewicht der Last zu berechnen, das dem Signal vom lastempfindlichen Führungsstift entspricht.

Die US 3 827 514 A beschreibt eine Hakenblockvorrichtung zur Gewichtsmessung für Kräne, die zwischen dem Kran und dem Haken oder einer anderen Lastaufnahmevorrichtung angebracht werden kann und an bereits vorhandenen Kränen oder als Erstausrüstung an später gebauten Kränen verwendet werden kann, umfasst ein Hakenblock-Rahmenelement, das die Enden einer im Wesentlichen geraden Längsstange trägt, die als Reaktion auf auf die Stange ausgeübte Belastungskräfte elastisch verformbar ist.

Die aus dem Stand der Technik bekannten Vorrichtungen erlauben es bisher noch nicht, eine Wiegeeinheit in ein bestehendes System aus Lastaufnahmeeinrichtung und Lasthaken ohne erheblichen Aufwand und ohne Verlust von Hubhöhe zu integrieren.

Davon ausgehend ist es die Aufgabe der Erfindung, eine Möglichkeit bereitzustellen, ein herkömmliches Lastensystem eines Hebezeuges bei Bedarf um eine Wiegeeinheit einfach, schnell und ohne den Verlust von Hubhöhe erweitern zu können.

Diese Aufgabe wird durch den Gegenstand des Patentanspruchs 1 gelöst. Bevorzugte Weiterbildungen finden sich in den Unteransprüchen.

Erfindungsgemäß ist somit ein Verbindungselement für eine Lasthakenaufhängung zum Verbinden eines Lasthakens mit einer Lastaufnahmeeinrichtung eines Hebezeuges vorgesehen, aufweisend eine Aussparung zum Einführen und Befestigen des Lasthakens, wobei das Verbindungselement eine Wiegeeinheit zum Wiegen einer an dem Lasthaken anhängbare Last umfasst und das Verbindungselement eine Traverse mit geometrischen Abmessungen einer Normtraverse nach DIN 15412 umfasst

Ist vorliegend die Rede von einem "Lasthaken", ist damit ein geschwungenes bzw. gekrümmtes Bauteil zum Aufhängen von Lasten für Hebezeuge gemeint. Der Lasthaken ist vorzugsweise gemäß der Norm DIN 15401 und/oder DIN 15402 ausgestaltet. Als Hebezeug wird vorzugsweise ein Hebezeug einer Krananlage verstanden.

Ist vorliegend die Rede von einer "Aussparung", ist damit ein materialfreies Loch gemeint, in das ein Lasthaken eingeführt bzw. durchgeführt werden kann.

Es ist somit ein maßgeblicher Punkt der Erfindung, dass das Verbindungselement, das den Lasthaken mit der Lasthakenaufhängung einer Lastaufnahmeeinrichtung verbindet, eine Wiegeeinheit umfasst. Die Wiegeeinheit muss weder an den Lasthaken eingehängt werden noch muss die Wiegeeinheit durch einen aufwendigen Umbau des gesamten Lastensystems bzw. Austausch der Lastaufnahmeeinrichtung integriert werden. Ein herkömmliches Verbindungselement ist ohnehin in dem Lastensystem verbaut, um den Lasthaken mit der Lasthakenaufhängung zu verbinden. Dieses herkömmliche Verbindungselement kann mittels weniger Handgriffe durch ein erfindungsgemäßes Verbindungselement mit integrierter Wiegeeinheit ausgetauscht werden. Auf diese Weise kann ein herkömmliches Lastensystem bei Bedarf um eine Wiegeeinheit erweitert werden, ohne dass die äußere Geometrie verändert werden muss. Dadurch bleibt die Hubhöhe konstant.

Zudem umfasst das Verbindungselement eine Traverse, bevorzugt eine Traverse mit geometrischen Abmessungen einer Normtraverse nach DIN 15412. Das Verbindungselement ist dadurch dazu geeignet, herkömmliche Traversen eins zu eins zu ersetzen, da die genormten geometrischen Abmessungen identisch mit den herkömmlichen Verbindungselementen sind. Vorzugweise umfasst auch die Lasthakenaufhängung eine Normlasthakenaufhängung nach DIN 15411 und/oder die Lastaufnahmeeinrichtung eine Unterflasche, bevorzugt nach einer der Normen DIN 15408, DIN 15409 oder DIN 15410 und/oder in Anlehnung an eine dieser Normen. Dadurch kann gewährleistet werden, dass das Verbindungselement für herkömmliches Lastensystem bestehend aus genormten Bauteilen geeignet ist und das Verbindungselement mit integrierter Wiegeeinheit in besonders einfacher Weise in bestehenden Lastensystemen ausgetauscht werden kann.

Grundsätzlich ist es möglich, dass die Wiegeeinheit unterschiedliche Wiegetechniken aufweist. Gemäß einer bevorzugten Weiterbildung der Erfindung umfasst die Wiegeeinheit wenigstens einen Dehnungssensor. Ein Dehnungssensor bzw. ein Dehnungsmessstreifen ist eine Messeinrichtung zur Erfassung von dehnenden und stauchenden Verformungen. Er ändert schon bei geringen Verformungen seinen elektrischen Widerstand. Auf diese Weise werden Verformungen des Verbindungselementes, die durch das Anhängen einer Last an den mit dem Verbindungselement gekoppelten Lasthaken und der senkrecht nach unten wirkenden Gewichtskraft entstehen, detektiert. Das Maß der Verformung bestimmt die Änderung des elektrischen Widerstandes. Dadurch können Rückschlüsse auf die Gewichtskraft bzw. das angehängte Gewicht gezogen werden. Das Ergebnis der Messung wird dann vorzugsweise über eine externe Anzeigeeinheit ausgegeben, sodass das Gewicht der Last direkt an dem Verbindungselement und Lasthaken abgelesen werden kann.

Gemäß einer bevorzugten Weiterbildung der Erfindung weist das Verbindungselement wenigstens einen Hohlraum auf, in dem der wenigstens eine Dehnungssensor angeordnet ist. Der Dehnungssensor wird demnach nicht, wie normalerweise üblich, auf das zu untersuchende Bauteil aufgeklebt. Vielmehr wird durch eine Bohrung in das Verbindungselement ein Hohlraum geschaffen, in dem der Dehnungssensor angeordnet ist. Dies hat den wesentlichen Vorteil, dass die geometrische Außenkontur des Verbindungselementes nicht durch Aufkleben eines Dehnungssensoren verändert wird.

Gemäß einer bevorzugten Weiterbildung der Erfindung weist die Wiegeeinheit wenigstens zwei Dehnungssensoren auf, die jeweils in einem Hohlraum angeordnet sind. Dabei ist die Anordnung der Dehnungssensoren derart gewählt, dass sie zu einem Zentrum der Aussparung punktsymmetrisch angeordnet sind. Dies hat den Vorteil, dass wenigstens zwei oder mehr Dehnungssensoren um den Mittelpunkt der Aussparung, also um den Punkt, an dem die Gewichtskraft über den Lasthaken wirkt, punktsymmetrisch angeordnet sind und die sich radial ausbreitende Verformung des Verbindungselementes optimal gemessen werden kann.

Gemäß einer bevorzugten Weiterbildung der Erfindung ist der Hohlraum von außen zugänglich und mittels einer Verschlusskappe verschließbar. Auf diese Weise weist der Hohlraum gleichzeitig einen Zuführkanal auf, der es ermöglicht, von außen den Dehnungssensor in das Innere des Verbindungselements bzw. in das Innere des Hohlraums einzuführen. Vorzugsweise ist der Dehnungssensor über einen weiteren Servicekanal für Servicearbeiten oder Reparaturen zugänglich. Sowohl der Zuführkanal als auch der Servicekanal können während des Betriebes verschlossen und vor Dreck, Nässe oder Verunreinigungen geschützt werden.

Gemäß einer bevorzugten Weiterbildung der Erfindung ist die Wiegeeinheit mit einer wiederaufladbaren Stromversorgung koppelbar. Bei dem Einbau des Verbindungselementes müssen somit keine Vorsichtsmaßnahmen wegen möglicher Stromkabel getroffen werden. Vorzugsweise ist die Wiegeeinheit mit einer die wiederaufladbare Stromversorgung umfassende externe Anzeigeeinheit zum Anzeigen der Messergebnisse koppelbar. Das Verbindungselement kann dann mit der akkubetriebenen Anzeigeeinheit gekoppelt werden. Die von der Anzeigeeinheit umfasste wiederaufladbare Stromversorgung bzw. der Akku versorgt sowohl die Anzeigeeinheit als auch die Wiegeeinheit mit dem benötigten Strom. Auf diese Weise wird gewährleistet, dass zum Aufladen der wiederaufladbaren Stromversorgung das Verbindungselement nicht ausgebaut werden muss. Es ist lediglich erforderlich, die wiederaufladbare Stromversorgung bzw. die Anzeigeeinheit zu entkoppeln, während das Verbindungselement verbaut bleiben kann.

Gemäß einer bevorzugten Weiterbildung der Erfindung umfasst die Wiegeeinheit pro Dehnungssensor einen mit dem Dehnungssensor gekoppelten Verstärkersensor. Als Verstärkersensor wird vorliegend ein Spannungsverstärker verstanden, der es ermöglicht, kleinste Spannungen und somit Änderungen des elektrischen Widerstandes auf Grund von Verformungen detektieren zu können. Auf diese Weise erreicht die Wiegeeinheit eine erhöhte Messgenauigkeit, sodass die Qualität der Gewichtsmessung insgesamt erhöht werden kann. Bevorzugt umfasst der Verstärkersensor eine Wheatstonesche Brückenschaltung, mit der die relative Widerstandsänderung bedingt durch die Verformung mit einer hohen Genauigkeit erfasst werden kann.

Erfindungsgemäß ist weiterhin die Verwendung eines oben beschriebenen Verbindungselementes zum Verbinden eines Lasthakens mit einer Lastaufnahmeeinrichtung eines Hebezeuges vorgesehen. Das erfindungsgemäße Verbindungselement mit integrierter Wiegeeinheit wird gezielt zum Austausch von vorhandenen Verbindungselementen ohne Wiegeeinheit eingesetzt, sodass auch bestehende Systeme aus Unterflasche und Lasthaken ohne großen Aufwand und Änderung der Hubhöhe durch eine Wiegeeinheit ergänzt werden können.

Nachfolgend wird die Erfindung anhand eines bevorzugten Ausführungsbeispiels unter Bezugnahme auf die Zeichnungen weiter im Detail erläutert.

In den Zeichnungen zeigen
- Fig. 1: schematisch ein Lastensystem gemäß dem Stand der Technik,
- Fig. 2a: schematisch eine Verbindungseinheit gemäß einem bevorzugten Ausführungsbeispiel der Erfindung in einer Seitenansicht,
- Fig. 2b: schematisch eine Verbindungseinheit gemäß einem bevorzugten Ausführungsbeispiel der Erfindung in einer Draufsicht.

Aus Fig. 1 ist schematisch ein Lastensystem eines Krans gemäß dem Stand der Technik ersichtlich. Das Lastensystem besteht aus einer Lastaufnahmeeinrichtung 4 in Form einer Unterflasche, einer daran befestigten Lasthakenaufhängung 3 und einem damit verbundenen Lasthaken 2. Der Lasthaken 2 ist mittels eines herkömmlichen Verbindungselementes 1' in Form einer herkömmlichen Traverse mit der Lasthakenaufhängung 3 verbunden. An den Lasthaken 2 kann eine Last eingehängt werden.

Für den Fall, dass die eingehängte Last gewogen werden muss, kann entweder die komplette Unterflasche 4 durch eine Unterflasche mit integrierter Waage ausgetauscht werden, oder es kann an den Lasthaken eine Waage eingehängt werden, an der wiederum die Last eingehängt wird, sodass die Waage zwischen Lasthaken und Last eingehängt wird. Die erste Möglichkeit, also den kompletten Umbau der Unterflasche 4 hat den Nachteil, dass diese Vorgehensweise sehr aufwendig und zeitintensiv ist. Das zusätzliche Einhängen einer Waage verändert jedoch die Hubhöhe. Dies führt zu Problemen, da insbesondere die ursprünglich vorgesehene bzw. geplante Hubhöhe nicht eingehalten werden kann und ggf. umgerechnet werden muss.

Zur Lösung dieses Problems bzw. zur Vermeidung dieser Nachteile ist in den Figuren 2a und 2b ein Verbindungselement 1 mit integrierter Wiegeeinheit 6 gezeigt. Die Figur 2a zeigt dabei eine vereinfachte schematische Seitenansicht, während die Figur 2b eine schematische Draufsicht zeigt. Das Verbindungselement 1 ist dazu geeignet, das herkömmliche Verbindungselement 1' aus Figur 1 eins zu eins zu ersetzen. Dadurch kann nahezu jedes bestehende Lastensystem in besonders einfacher Weise mit dem erfindungsgemäßen Verbindungselement 1 mit integrierter Wiegeeinheit 6 erweitert werden.

Das Verbindungselement 1 ist als Traverse ausgestaltet. Die Traverse weist dabei die geometrischen Maße einer Normtraverse nach DIN 15412-1 und DIN 15412-2 auf. Um einen Lasthaken 2 mit dem Verbindungselement 1 zu verbinden, weist das Verbindungselement 1 eine Aussparung 5 auf, in die der Lasthaken 2 eingeführt werden kann. Links und rechts neben der Aussparung 5 ist jeweils ein Hohlraum 8 im Verbindungselement 1 vorgesehen, in dem ein Dehnungssensor 7 angeordnet ist. Der Dehnungssensor 7 ist innerhalb des Hohlraums 8 auf dem Verbindungselement 1 aufgebracht, beispielsweise durch eine Verklebung, sodass dieser kleinste Verformungen des Verbindungselementes 1 detektieren kann.

Die Dehnungssensoren 7 sind punktsymmetrisch zum Zentrum 9 der Aussparung 5 angeordnet. Beim Anhängen einer Last an den Lasthaken ist dieses Zentrum 9 der Hauptangriffspunkt der Gewichtskraft, sodass sich die Verformung des Verbindungselementes 1 ausgehend von dem Zentrum 9 radial ausbreitet. Durch die punktsymmetrische Anordnung der Dehnungssensoren 7 kann diese Verformung gleichmäßig erfasst werden. Die Dehnungssensoren sind sowohl über einen Zuführkanal 13 als auch über einen Servicekanal 12 zugänglich, die jeweils mittels einer Verschlusskappe 10 verschlossen werden können. Im eingebauten Zustand befinden sich die Servicekanäle 12 auf der Frontalseite, sodass sie weiterhin leicht zugänglich sind.

Die Dehnungssensoren 7 sind mit Verstärkersensoren 11 gekoppelt, die kleinste Spannungen bzw. Änderungen des elektrischen Widerstandes erfassen und verstärken. Auf diese Weise können auch geringe Verformungen detektiert werden, sodass die Qualität der Wiegeeinheit auch bei einem Verbindungselement 1 mit einer relativ hohen Steifigkeit insgesamt erhöht werden kann.

Bei einem herkömmlichen Lastensystem, wie in Figur 1 gezeigt, kann demnach die herkömmliche Normtraverse 1' durch die erfindungsgemäßen Normtraverse 1 ersetzt werden. Ein vollständiger Umbau des Lastensystems ist nicht mehr erforderlich. Einzig die Lasthakenaufhängung muss umgebaut werden. Dazu ist es jedoch ausreichend, den Lasthaken zu entfernen. Danach kann das Verbindungselement ausgetauscht werden, sodass ein herkömmliches Lastensystem mit einer Wiegeeinheit 6 erweitert werden kann, ohne dass sich die äußeren Abmessungen, insbesondere die Bauhöhe, verändern oder die Umbaumaßnahmen mit einem erhöhten Aufwand einher gehen.

### Bezugszeichenliste

- 1: Verbindungselement
- 1': herkömmliches Verbindungselement
- 2: Lasthaken
- 3: Lasthakenaufhängung
- 4: Lastaufnahmeeinrichtung
- 5: Aussparung
- 6: Wiegeeinheit
- 7: Dehnungssensor
- 8: Hohlraum
- 9: Zentrum
- 10: Verschlusskappe
- 11: Verstärkersensor
- 12: Servicekanal
- 13: Zuführkanal

## Patentansprüche

1. Verbindungselement (1) für eine Lasthakenaufhängung (2) zum Verbinden eines Lasthakens (2) mit einer Lastaufnahmeeinrichtung (4) eines Hebezeuges, aufweisend eine Aussparung (5) zum Einführen und Befestigen des Lasthakens (2), wobei
das Verbindungselement (1) eine Wiegeeinheit (6) zum Wiegen einer an dem Lasthaken (2) anhängbare Last umfasst **dadurch gekennzeichnet, dass**
das Verbindungselement (1) eine Traverse mit geometrischen Abmessungen einer Normtraverse nach DIN 15412 umfasst.

2. Verbindungselement (1) nach Anspruch 1 oder 2, wobei die Lasthakenaufhängung (3) eine Normlasthakenaufhängung nach DIN 15411 umfasst und/oder die Lastaufnahmeeinrichtung (4) eine Unterflasche, bevorzugt nach einer der Normen DIN 15408, DIN 15409 oder DIN 15410, umfasst.

3. Verbindungselement (1) nach einem der vorherigen Ansprüche, wobei die Wiegeeinheit (6) wenigstens einen Dehnungssensor (7) umfasst.

4. Verbindungselement (1) nach einem der vorherigen Ansprüche, wobei das Verbindungselement (1) wenigstens einen Hohlraum (8) aufweist, in dem der wenigstens eine Dehnungssensor (7) angeordnet ist.

5. Verbindungselement (1) nach einem der vorherigen Ansprüche, wobei die Wiegeeinheit (6) wenigstens zwei Dehnungssensoren (7) angeordnet in je einem Hohlraum (8) aufweist und die Dehnungssensoren (7) zu einem Zentrum (9) der Aussparung (5) punktsymmetrisch angeordnet sind.

6. Verbindungselement (1) nach einem der vorherigen Ansprüche, wobei der Hohlraum (8) von außen zugänglich und mittels einer Verschlusskappe (10) verschließbar ist.

7. Verbindungselement (1) nach einem der vorherigen Ansprüche, wobei die Wiegeeinheit (6) mit einer wiederaufladbaren Stromversorgung koppelbar ist.

8. Verbindungselement (1) nach einem der vorherigen Ansprüche, wobei die Wiegeeinheit (6) pro Dehnungssensor (7) einen mit dem Dehnungssensor (7) gekoppelten Verstärkersensor (11) umfasst.

9. Verwendung eines Verbindungselementes (1) nach einem der vorherigen Ansprüche zum Verbinden eines Lasthakens (2) mit einer Lastaufnahmeeinrichtung (4) eines Hebezeuges.

## Claims

1. Connecting element (1) for a load hook suspension (2) for connecting a load hook (2) to a load-receiving device (4) of a hoist, comprising a recess (5) for inserting and securing the load hook (2), wherein
the connecting element (1) comprises a weighing unit (6) for weighing a load suspendable from the load hook (2), **characterized in that**
the connecting element (1) comprises a traverse having the geometric dimensions of a standard traverse in accordance with DIN 15412.

2. Connecting element (1) according to claim 1 or 2, wherein the load hook suspension (3) comprises a standard load hook suspension in accordance with DIN 15411 and/or the load-receiving device (4) comprises a lower block, preferably in accordance with one of the standards DIN 15408, DIN 15409, or DIN 15410.

3. Connecting element (1) according to any of the preceding claims, wherein the weighing unit (6) comprises at least one strain sensor (7).

4. Connecting element (1) according to any of the preceding claims, wherein the connecting element (1) has at least one cavity (8) in which the at least one strain sensor (7) is arranged.

5. Connecting element (1) according to any of the preceding claims, wherein the weighing unit (6) comprises at least two strain sensors (7) each arranged in a respective cavity (8), and the strain sensors (7) are arranged point-symmetrically with respect to a centre (9) of the recess (5).

6. Connecting element (1) according to any of the preceding claims, wherein the cavity (8) is accessible from the outside and can be closed by means of a closure cap (10).

7. Connecting element (1) according to any of the preceding claims, wherein the weighing unit (6) is couplable to a rechargeable power supply.

8. Connecting element (1) according to any of the preceding claims, wherein the weighing unit (6) comprises, per strain sensor (7), an amplifier sensor (11) coupled to the strain sensor (7).

9. Use of a connecting element (1) according to any of the preceding claims for connecting a load hook (2) to a load-receiving device (4) of a hoist.

## Revendications

1. Élément de liaison (1) pour une suspension de crochet de charge (2) destiné à relier un crochet de charge (2) à un dispositif de prise de charge (4) d'un appareil de levage, comprenant un évidement (5) pour l'introduction et la fixation du crochet de charge (2), dans lequel
l'élément de liaison (1) comprend une unité de pesage (6) pour peser une charge pouvant être suspendue au crochet de charge (2), **caractérisé en ce que**
l'élément de liaison (1) comprend une traverse ayant les dimensions géométriques d'une traverse normalisée conformément à la norme DIN 15412.

2. Élément de liaison (1) selon la revendication 1 ou 2, dans lequel la suspension de crochet de charge (3) comprend une suspension de crochet de charge normalisée conformément à la norme DIN 15411 et/ou le dispositif de prise de charge (4) comprend un mouton inférieur, de préférence conformément à l'une des normes DIN 15408, DIN 15409 ou DIN 15410.

3. Élément de liaison (1) selon l'une quelconque des revendications précédentes, dans lequel l'unité de pesage (6) comprend au moins un capteur de déformation (7).

4. Élément de liaison (1) selon l'une quelconque des revendications précédentes, dans lequel l'élément de liaison (1) présente au moins une cavité (8) dans laquelle est disposé le au moins un capteur de déformation (7).

5. Élément de liaison (1) selon l'une quelconque des revendications précédentes, dans lequel l'unité de pesage (6) comprend au moins deux capteurs de déformation (7) disposés chacun dans une cavité respective (8), et les capteurs de déformation (7) sont disposés de manière centralement symétrique par rapport à un centre (9) de l'évidement (5).

6. Élément de liaison (1) selon l'une quelconque des revendications précédentes, dans lequel la cavité (8) est accessible de l'extérieur et peut être fermée au moyen d'un bouchon de fermeture (10).

7. Élément de liaison (1) selon l'une quelconque des revendications précédentes, dans lequel l'unité de pesage (6) est couplable à une alimentation électrique rechargeable.

8. Élément de liaison (1) selon l'une quelconque des revendications précédentes, dans lequel l'unité de pesage (6) comprend, par capteur de déformation (7), un capteur amplificateur (11) couplé au capteur de déformation (7).

9. Utilisation d'un élément de liaison (1) selon l'une quelconque des revendications précédentes pour relier un crochet de charge (2) à un dispositif de prise de charge (4) d'un appareil de levage.
